# EUROPÄISCHE PATENTSCHRIFT

(11) **EP 1 887 151 B1**
(45) Veröffentlichungstag und Bekanntmachung des Hinweises auf die Patenterteilung: **03.06.2015**
(21) Anmeldenummer: 07015046.1
(22) Anmeldetag: 01.08.2007
(51) Int. Cl.: E03C 1/06

(54) **Gelenkhalterung**
Articulation fitting
Support angulaire

(30) Priorität: 10.08.2006 DE 102006038355
(43) Veröffentlichungstag der Anmeldung: 13.02.2008
(73) Patentinhaber: Hansgrohe SE, 77761 Schiltach (DE)
(72) Erfinder: Glunk, Günter, 78737 Fluorn-Winzeln (DE)
(74) Vertreter: Patentanwälte Ruff, Wilhelm, Beier, Dauster & Partner

(56) Entgegenhaltungen:
- DE-A1- 1 489 255
- DE-A1- 19 509 138
- DE-U1- 7 717 732

## Beschreibung

Die Erfindung betrifft eine Gelenkhalterung, wie sie insbesondere für Sanitärgegenstände verwendet werden soll. Bei Sanitärgegenständen besteht das allgemeine Problem, dass diese in einer bestimmten Ausrichtung angebracht werden sollen. Als Beispiel für ein derartiges Sanitärelement ist eine Handbrause anzunehmen, die beispielsweise am Ende ihres Griffs in einer Halterung eingesteckt wird. Sie soll dann in unterschiedliche Richtungen verstellt werden können. Eine solche Gelenkhalterung muss die unterschiedlichsten Forderungen erfüllen. Zum einen soll sie leicht verstellbar sein, zum anderen soll sie aber auch so ausgebildet sein, dass sie sich nicht von selbst verstellt. Außerdem soll sie Platz sparend sein und möglichst wenig stören. Weiterhin sollen bestimmte Positionen nicht eingenommen werden können, da es wenig Sinn macht, eine Handbrause beispielsweise gegen die Decke zu richten.

Bei einer in der DE 296 06 918 offenbarten Haltevorrichtung für einen Brausekopf ist an einem Wandstangenschieber ein Kugelkopf angebracht, an dem die eigentliche Konushalterung verschwenkbar gehaltert ist. Mit Hilfe einer Überwurfmutter wird diese Konushalterung mehr oder weniger fest gegen den Kugelkopf gepresst, um dadurch die Leichtgängigkeit beziehungsweise die Arretierung einstellen zu können.

In der DE 195 09 138 A1 ist eine einstellbare Duschen-Wandaufhängung offenbart, bei der am Ende eines Gelenkarms ein Kugelkopf mit einer abgeflachten Stelle vorhanden ist, gegen den ein federbelasteter Kolben drückt. Dadurch wird eine Festlegung in einer bestimmten Position bevorzugt, aus der der Gelenkarm aber auch herausbewegt werden kann, und zwar in alle Richtungen.

Weiterhin ist in der gattungsgemäßen DE 77 17 732 U1 ein Wandhalter für eine Handbrause mit einem Gehäuse offenbart, in dem ein eine Kugel und eine Kugelpfanne aufweisendes Kugelgelenk angeordnet ist, mit dem eine Gabel zur Aufnahme der Handbrause verbunden ist. Dabei ragt die Gabel von einer freien Stirnseite des Gehäuses ab. Die Kugelpfanne befindet sich an der hinteren, der freien Stirnseite abgewandten Seite der Kugel und kann mittels einer Tellerschraube gegen die Kukgel angedrückt werden. Dazu ist die Tellerschraube an der von der Kugel abgewandten Seite der Kugelpfanne angeordnet und in ein Innengewinde des Gehäuses eingeschraubt.

Der Erfindung liegt die Aufgabe zu Grunde, eine Gelenkhalterung zu schaffen, die insbesondere an die Anforderungen einer Sanitärhalterung angepasst ist und dafür verwendet werden kann.

Zur Lösung dieser Aufgabe schlägt die Erfindung eine Gelenkhalterung mit den im Anspruch 1 genannten Merkmalen vor. Weiterbildungen der Erfindung sind Gegenstand von Unteransprüchen.

Die Halterung enthält eine Lagerung, der gegenüber z.B. ein Sanitärelement, sofern es mit der Halterung verbunden ist, in seiner Lage verändert werden kann. In der Lagerung ist der Gelenkkopf gelagert, der eine rotationssymmetrische Mantelfläche aufweist. Die Rotationsachse der rotationssymmetrischen Mantelfläche des Gelenkkopfs bildet dann die Achse, um die der Gelenkarm verschwenkt werden kann. Die Lagerung geschieht zwischen der Mantelfläche des Gelenkkopfs und der diese umgebenden Lagerfläche der Lagerschale, an der die Mantelfläche anliegt.

Die Lagerung beinhaltet eine Schraube, die durch eine Durchbrechung des Gelenkkopfs hindurchgestreckt und mit einer Mutter der Lagerung verschraubt ist. Dies bildet ein Vospannmittel für die Lagerschale. Damit soll erreicht werden, dass die Gelenkhalterung so eingestellt werden kann, dass, wenn keine äußeren Kräfte auf sie einwirken, z.B. das Sanitärelement in seiner Position bleibt. Andererseits soll es aber auch leichtgängig verschwenkt werden können.

In Weiterbildung der Erfindung kann vorgesehen sein, dass der Gelenkkopf die Form einer Scheibe aufweist. Die rotationssymmetrische Oberfläche ist also dann von zwei mindestens angenähert parallelen, ebenen oder mindestens angenähert ebenen Flächen begrenzt. Dies führt dazu, dass der Platzbedarf für die Lagerung selbst dann, wenn die rotationssymmetrische Oberfläche einen relativ großen Durchmesser aufweist, klein bleibt.

In Weiterbildung kann ebenfalls zusätzlich oder alternativ vorgesehen sein, dass auch die Lagerschale die Form einer Scheibe aufweist, also von zwei mindestens angenähert parallelen ebenen oder mindestens angenähert ebenen Flächen begrenzt wird.

Eine im Rahmen der Erfindung liegende Möglichkeit, wie die rotationssymmetrische Mantelfläche ausgebildet sein kann, besteht darin, dass diese Mantelfläche eine Zylinderfläche ist. Dies bedeutet, dass der Gelenkarm um eine gegenüber der Lagerung ortsfeste Achse verschwenkt werden kann. Dies kann in einfachen Fällen für eine Sanitärhalterung durchaus ausreichen. Bei einer Verschwenkung um nur eine Achse kann die Mantelfläche auch von einer Zylinderfläche abweichen.

In Weiterbildung der Erfindung kann aber auch vorgesehen sein, dass die Mantelfläche des Gelenkkopfs und/oder die Lagerfläche der Lagerschale in einer Kugeloberfläche liegt, und insbesondere der Gelenkkopf eine Kugelscheibe ist.

Bei einer Ausbildung der Lagerschale und/oder des Gelenkkopfs als Scheibe braucht die Dicke der Scheibe bei beiden Teilen nicht gleich zu sein.

Bei der Ausbildung der Rotationsoberfläche als Zylinderfläche ist bereits dafür gesorgt, dass nur eine bestimmte Bewegung in einer bestimmten Ebene auftreten kann. Es wurde ja eingangs erwähnt, dass es in bestimmten Fällen sinnvoll ist, die Bewegung in gewisser Weise einzuschränken. Hierzu kann erfindungsgemäß auch vorgesehen sein, dass die Lagerung eine Schwenkwinkelbegrenzung aufweist, die vorzugsweise im Inneren des Gelenkkopfs angreift. Da der Gelenkkopf in der Regel in der Nähe des Gelenkarms von außen sichtbar ist, würde eine Schwenkwinkelbegrenzung, die an der Außenseite angreift, zu bei der Benutzung sichtbar werdenden Spuren führen. Beim Angreifen der Schwenkwinkelbegrenzung an der Innenseite des Gelenkkopfs, das heißt unterhalb der Rotationsoberfläche, treten keine von außen sichtbaren Abnutzungsspuren auf. Daher eignet sich diese Art der Ausbildung besonders bei Sanitärhalterungen, wo auf eine optisch ansprechende Ausbildung besonders geachtet wird.

In Weiterbildung der Erfindung kann vorgesehen sein, dass die Lagerung für den Gelenkkopf eine Achse bildet, die senkrecht zu der Rotationsachse der Oberfläche der Lagerschale verläuft. Dies bedeutet, dass der Gelenkarm einen zweiten Freiheitsgrad der Verschwenkung erhält. Zusätzlich zu der Verschwenkung um die Rotationsachse kann jetzt auch noch eine Verdrehung um eine senkrecht hierzu verlaufende Achse ermöglicht werden.

Insbesondere kann hier vorgesehen sein, dass diese Achse von einer Welle gebildet ist, die durch den Gelenkkopf hindurchgeht und insbesondere die Rotationsachse des Gelenkkopfs schneidet.

Bei der Welle kann es sich insbesondere um die Schraube handeln, beispielsweise aber auch um einen Stab, der in der Lagerung an mindestens einem seiner Enden festgelegt ist

Es kann in Weiterbildung aber auch vorgesehen sein, dass die Achse von einem oder zwei Wellenstümpfen gebildet wird, die also als getrennte, axial ausgerichtete Elemente ausgebildet sind.

Die Durchbrechung kann in Weiterbildung der Erfindung so ausgestaltet sein, dass sie an der engsten Stelle dem Durchmesser der Schraube entspricht.

In nochmaliger Weiterbildung der Erfindung kann vorgesehen sein, dass die Durchbrechung als Schlitz mit einer konstanten Breite ausgebildet ist, wobei diese Breite entsprechend dem vorher gesagten dem Durchmesser der Welle entspricht. Auf diese Weise kann dafür gesorgt werden, dass eine Bewegung des Gelenkarms um zwei zueinander senkrecht stehende Achsen möglich ist, dass aber eine dritte Verdrehung in Form eines Kugelgelenks nicht möglich ist.

In Weiterbildung kann vorgesehen sein, dass der Schlitz quer zu seiner Breite von der Rotationsachse ausgehend divergiert und insbesondere Keilform aufweist. Dies macht es möglich, dass der Gelenkarm um die Rotationsachse um den durch den Keilwinkel bestimmten Winkel verschwenkt werden kann. Dies bildet also ein Beispiel für die erwähnte Schwenkwinkelbegrenzung, die im Inneren des Gelenkkopfs angreift.

Es ist ebenfalls möglich, dass die Durchbrechung des Gelenkkopfs von der Rotationsachse ausgehend räumlich divergiert, so dass eine Kegelform vorhanden sein kann. Dies macht die Bewegung um zwei Achsen in begrenztem Ausmaß möglich.

Es ist ebenfalls möglich, dass das Vorspannmittel eine Federbeaufschlagung umfasst, die beispielsweise durch einen Druckknopf gelöst werden kann. In diesem Fall kann auch eine feststehende Verklemmung durchgeführt werden.

Der Gelenkarm ist vorzugsweise so angeordnet, dass er aus der rotationssymmetrischen Oberfläche des Gelenkkopfs herausragt, also nicht seitlich angesetzt ist.

In nochmaliger Weiterbildung kann vorgesehen sein, dass die Lagerung eine Abdeckung aufweist, die den Gelenkkopf und die Lagerschale allseits abdeckt, so dass nur eine Öffnung für den Durchtritt des Gelenkarms verbleibt, die natürlich so groß bemessen sein muss, dass der Gelenkarm sich auch in der vorgesehenen Weise bewegen kann.

Die Gelenkhalterung, die von der Erfindung vorgesehen wird, kann beispielsweise an einem Schieber einer Wandstange angeordnet sein oder auch als ortsfeste, an einer Wand oder einem sonstigen Element befestigte Lagerung ausgebildet sein.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: einen Längsschnitt durch eine Lagerung mit angedeutetem Gelenkarm;
- Figur 2: einen Querschnitt durch die Gelenklagerung nach Figur 1 und
- Figur 3: eine Seitenansicht eines an einer Wandstange angeordneten Schiebers mit einer Gelenkhalterung.

In Figur 1 ist abgebrochen die Seitenansicht einer Wandstänge 1 dargestellt, die als Profil ausgebildet ist und entweder direkt oder mit Abstand vor einer Wand befestigt werden kann. Die Wandstange 1 entlang kann ein Schieber 2 verschoben werden, der sich mit Rollen 3 oder Gleitsteinen an dem Profil abstützt und in jeder beliebigen Positionen stehen bleibt. Einzelheiten des Schiebers 2 werden nicht dargestellt, da sie an sich bekannt sind. In dem Schieber ist eine Lagerung 4 für einen nur angedeuteten Gelenkarm 5 untergebracht. Die Lagerung 4 enthält in dem Schieber 2 eine Lagerschale 6, die einstückig ausgebildet ist und in ihrem mittleren Bereich eine Durchbrechung 7 aufweist, deren Oberfläche 17 eine Rotationsoberfläche ist, die einen kreisrunden Querschnitt aufweist. Der Kreis erstreckt sich über etwa 3/4 eines Kreisbogens.

In dieser Lagerschale 6 ist ein Gelenkkopf 8 eingesetzt, dessen Oberfläche 9 mit Ausnahme des Gelenkarms 5 eine rotationssymmetrische Oberfläche ist, die im wesentlichen flächig an der Lagerschalenoberfläche 17 anliegt.

Die Lagerschalenoberfläche 17 der Lagerschale 6 und die Rotationsoberfläche 9 des Gelenkkopfs 8 haben natürlich eine gemeinsame Rotationsachse, die gleichzeitig die Drehachse bildet, um die der Gelenkkopf 8 und damit der Gelenkarm 5 verdreht werden können.

Durch die Anordnung der Durchbrechung 7 in der Lagerschale 6 bildet diese zwei Arme 6a, 6b. Aufgrund der Elastizität des Materials, aus dem die Lagerschale 6 hergestellt ist, können diese Arme 6a, 6b in ihrem gegenseitigen Abstand etwas federn. Durch die beiden Arme 6a, 6b ist eine Stufenbohrung 10 geführt, deren Achsen miteinander fluchten. Diese Achse durchsetzt die Durchbrechung 7 und kreuzt die Rotationsachse der beiden Rotationsoberflächen. Der Gelenkkopf 8 weist ebenfalls eine Durchbrechung 11 auf, deren Längsachse gegenüber der Ansatzstelle des Gelenkarms 5 in der Schnittebene der Figur 1 um etwa 90° versetzt ist. Die Durchbrechung 11 hat eine engste Stelle 11a, die in der Mitte zwischen den beiden äußeren Enden der Durchbrechung 11 liegt. An dieser Stelle 11a entspricht die Breite und die Dicke der Durchbrechung 11 dem Durchmesser einer Schraube 12, die durch die Bohrung 10 und die Durchbrechung 11 hindurch gesteckt ist. Auf der einen Seite enthält die Schraube 12 einen Schraubenkopf 13, auf der anderen Seite ist die Schraube 12 in eine Mutter 14 eingeschraubt, zu deren Verdrehung eine Antriebsvertiefung 15 vorgesehen ist, die von der Schraube 12 weg zeigt. Beidseits der engsten Stelle 11a der Durchbrechung 11 in dem Gelenkkopf 8 divergiert die Durchbrechung 11 in einer Form, die einem Keil entspricht. Die Seitenwände 16 der Durchbrechung 11 verlaufen also geradlinig. Wie man der Figur 1 ohne weiteres entnehmen kann, kann der Gelenkkopf 8 und mit ihm der Gelenkarm 5 im Uhrzeigersinn soweit verschwenkt werden, bis die Seitenwand 16 der Durchbrechung an dem Schaft der Schraube 12 zur Anlage gelangt. Da die Durchbrechung 11 auf beiden Seiten der engsten Stelle 11a symmetrisch ausgebildet ist, liegen dann die Seitenwände 16 oberhalb und unterhalb des mittleren Teils an dem Schaft der Schraube 12 an. Dieses Anliegen bildet eine Begrenzung des Drehwinkels, um den der Gelenkarm 5 verschwenkt werden kann.

Durch mehr oder weniger weites Anziehen der Mutter 14 bei festgehaltenem Schraubenschaft der Schraube 12 kann eine mehr oder weniger weite Verspannung der beiden Arme 6a, 6b der Lagerschale erfolgen. Eine stärkere Verspannung der beiden Arme führte zu einer vergrößerten Bremswirkung der Lagerschale 6 an dem Gelenkkopf 8.

Die Figur 1 zeigt ebenfalls, dass um die Lagerschale 6 herum ein Gehäuse in Form einer Abdeckung 18 vorhanden ist, die die gesamte Lagerschale mit Ausnahme einer Öffnung 19 abdeckt. Die Öffnung 19 ist erforderlich, damit der Gelenkarm 5 ausreichend Platz für seine Verschwenkung aufweist.

In Verlängerung der Antriebsvertiefung 15 der Mutter 14 weist die Abdeckung 18 eine Öffnung 20 auf, durch die mit einem Werkzeug in die Schraubenantriebsvertiefung 15 eingegriffen werden kann.

Aus der Figur 1 ist noch nicht ersichtlich, wie die Form der Oberfläche 17 der Lagerschale 6 und die Form der Rotationsoberfläche 9 des Gelenkkopfs 8 ausgebildet ist. Dies zeigt die Figur 2, die einen Querschnitt durch die Anordnung der Figur 1 unterhalb der engsten Stelle 11a des Gelenkkopfs 8 zeigt.

In den Schnitt der Figur 2 ist zu sehen, dass sowohl die Lagerfläche 17 der Lagerschale 6 als auch die an ihr anliegende Rotationsoberfläche 9 des Gelenkkopfs 8 Teil einer Kugeloberfläche sind. Der Gelenkkopf 9 kann also nicht nur um die senkrecht zur Zeichnungsebene der Figur 1 verlaufende Rotationsachse verschwenkt werden, sondern auch um eine senkrecht zur Papierebene der Figur 2 verlaufende Achse, die in diesem Fall mit der Längsachse der Schraube 12 zusammenfällt. Die Breite des die Durchbrechung 11 bildenden Schlitzes, in Figur 2 von oben nach unten gemessen, entspricht in etwa dem Außendurchmesser der Schraube 12. Auf diese Weise kann der Gelenkkopf 8 um die Schraube 12 herum verschwenkt werden, also zusätzlich zu der Verschwenkung um eine senkrecht zur Schraube 12 verlaufende Achse. Die Welle 12 verhindert aber, dass der Gelenkkopf 8 um eine in Figur 2 von links nach rechts verlaufende Achse verdreht werden kann. Dies könnte aber ebenfalls erreicht werden, wenn die Durchbrechung 11 nicht nur in der Schnittebene der Figur 1 divergiert, sondern auch in der Schnittebene der Figur 2, also statt eines Doppelkeils ein Doppelkegel gebildet wäre.

Die Schraube 12, die in Figur 1 dargestellt ist, hat hier eine dreifache Funktion. Sie bildet einerseits die Achse, um die eine Verschwenkung des Gelenkarms 5 erfolgen kann. Darüberhinaus bildet sie zusammen mit den Seitenwänden 16 der Durchbrechung 11 eine Schwenkwinkelbegrenzung bei der Verschwenkung in der Schnittebene der Figur 1. Als dritter Aufgabe hat sie die Aufgabe, die Verspannung der beiden Arme 6a, 6b der Lagerschale 6 zu bewirken.

Die Verspannung der beiden Arme 6a, 6b der Lagerschale 6 könnte auch auf beiden Seiten des Gelenkkopfs 8 erfolgen. Die Drehwinkelbegrenzung und die Drehachsenbildung könnte auch dadurch geschehen, dass von jedem Arm 6a, 6b ein Zapfen in die Durchbrechung 11 hinein ragen würde, ohne dass die beiden Zapfen miteinander verbunden wären. Durch die Ausbildung als Schraube mit Mutter werden aber alle diese drei Aufgaben gleichzeitig erfüllt.

Wie man der Figur 2 ebenfalls entnehmen kann, ist der Gelenkkopf 8 nicht als volle Kugel ausgebildet, sondern als Kugelscheibe mit zwei parallelen Außenflächen 21. Auch die Lagerschale 6 ist als Scheibenelement mit parallelen Seitenflächen ausgebildet, die in der Darstellung der Figur 2 mit den Seitenflächen 21 des Gelenkkopfs 8 zusammenfallen.

Nun zu Figur 3. Figur 3 zeigt in geringerer Einzelheit die Anordnung des Schiebers 2 mit der in ihm enthaltenen Lagerung an einer Wandstange, wobei aus der der Wandstange 1 abgewandten Vorderseite 22 der Abdeckung 18 der Gelenkarm 5 herausragt. Am freien Ende des Gelenkarms 5 ist eine Konushalterung 23 für den Griff einer Handbrause angeordnet.

## Patentansprüche

1. Gelenkhalterung, insbesondere für ein Sanitärelement, mit
- einem Gelenkarm (5),
- einem an dem einen Ende des Gelenkarms (5) angeordneten Gelenkkopf (8), der eine rotationssymmetrische Mantelfläche (9) aufweist, und
- einer Lagerung (4) für den Gelenkkopf (8), die eine die rotationssymmetrische Mantelfläche (9) des Gelenkkopfs (8) mindestens teilweise umfassende Lagerschale (6) mit einer dieser entsprechenden Lagerfläche (17) aufweist,
**dadurch gekennzeichnet, dass**
- die Lagerung eine in eine Mutter (14) eingeschraubte Schraube (12) als ein Vorspannmittel für die Lagerschale (6) umfasst, wobei sich die Schraube (12) durch eine Durchbrechung (11) des Gelenkkopfs (8) hindurch erstreckt.

2. Gelenkhalterung nach Anspruch 1, bei welcher der Gelenkkopf (8) die Form einer Scheibe aufweist.

3. Gelenkhalterung nach Anspruch 1 oder 2, bei der die Lagerschale (6) die Form einer Scheibe aufweist.

4. Gelenkhalterung nach einem der vorhergehenden Ansprüche, bei der die rotationssymmetrische Mantelfläche (9) des Gelenkkopfs (8) eine Zylinderfläche ist.

5. Gelenkhalterung nach einem der Ansprüche 1 bis 3, bei der die rotationssymmetrische Mantelfläche (9) des Gelenkkopfs (8) und/oder die Lagerschale (6) eine Kugelscheibe ist.

6. Gelenkhalterung nach einem der vorhergehenden Ansprüche, bei der die Lagerung eine Schwenkwinkelbegrenzung aufweist, die im Inneren des Gelenkkopfs (8) angreift.

7. Gelenkhalterung nach einem der vorhergehenden Ansprüche, bei der die Lagerung eine Achse bildet, die senkrecht zu einer Rotationsachse der Oberfläche der Lagerschale (6) verläuft.

8. Gelenkhalterung nach einem der Ansprüche 1 bis 7, bei der ein Durchmesser der Durchbrechung (11) an einer engsten Stelle (11a) einem Durchmesser der Schraube (12) entspricht.

9. Gelenkhalterung nach Anspruch 8, bei der die Durchbrechung (11) des Gelenkkopfs (8) von der engsten Stelle (11a) ausgehend divergiert.

10. Gelenkhalterung nach Anspruch 9, bei der die Durchbrechung (11) eine Kegelform aufweist.

11. Gelenkhalterung nach einem der Ansprüche 1 bis 9, bei der die Durchbrechung (11) als Schlitz mit einer konstanten Breite ausgebildet ist.

12. Gelenkhalterung nach Anspruch 11, bei welcher der Schlitz eine Keilform aufweist.

13. Gelenkhalterung nach einem der vorhergehenden Ansprüche, bei welcher der Gelenkarm (5) sich mindestens angenähert radial gegenüber dem Gelenkkopf (8) erstreckt.

14. Gelenkhalterung nach einem der vorhergehenden Ansprüche, bei der die Lagerung eine den Gelenkkopf (8) abdeckende Abdeckung (18) aufweist.

15. Gelenkhalterung nach einem der vorhergehenden Ansprüche, bei der die Lagerung an einem Schieber (2) zum Verschieben entlang einer Wandstange (1) angeordnet ist.

16. Gelenkhalterung nach einem der Ansprüche 1 bis 14, bei der die Lagerung ortsfest angebracht ist.

## Claims

1. Articulated holding device, in particular for a sanitary element, with
- an articulated arm (5),
- an articulated head (8) arranged at one end of the articulated arm (5), which head has a rotationally symmetrical lateral surface (9), and
- a bearing arrangement (4) for the articulated head (8), which arrangement has a bearing shell (6), which at least partly surrounds the rotationally symmetrical lateral surface (9) of the articulated head (8), with a bearing surface (17) corresponding to the lateral surface,
**characterized in that**
- the bearing arrangement comprises a bolt (12) screwed into a nut (14) as a pre-stressing means for the bearing shell (6), wherein the bolt (12) passes through an opening (11) of the articulated head (8).

2. Articulated holding device according to Claim 1, wherein the articulated head (8) has the shape of a disc.

3. Articulated holding device according to Claim 1 or 2, wherein the bearing shell (6) has the shape of a disc.

4. Articulated holding device according to any one of the preceding Claims, wherein the rotationally symmetrical lateral surface (9) of the articulated head (8) is a cylinder surface.

5. Articulated holding device according to any one of Claims 1 to 3, wherein the rotationally symmetrical lateral surface (9) of the articulated head (8) and/or of the bearing shell (6) is a spherical disc.

6. Articulated holding device according to any one of the preceding Claims, wherein the bearing arrangement has a pivoting angle limitation which acts in the interior of the articulated head (8).

7. Articulated holding device according to any one of the preceding Claims, wherein the bearing arrangement forms an axis which runs perpendicular to the axis of rotation of the surface of the bearing shell (6).

8. Articulated holding device according to any one of the Claims 1 to 7, wherein a diameter of the opening (11) at a narrowest place (11 a) corresponds to a diameter of the bolt (12).

9. Articulated holding device according to Claim 8, wherein the opening (11) of the articulated head (8) diverges starting from the narrowest place (11 a).

10. Articulated holding device according to Claim 9, wherein the opening (11) has a cone shape.

11. Articulated holding device according to any one of the Claims 1 to 9, wherein the opening (11) is designed as a slot with a constant width.

12. Articulated holding device according to Claim 11, wherein the slot has a wedge shape.

13. Articulated holding device according to any one of the preceding Claims, wherein the articulated arm (5) extends at least approximately radially in relation to the articulated head (8).

14. Articulated holding device according to any one of the preceding Claims, wherein the bearing arrangement has a covering (18) covering the articulated head (8).

15. Articulated holding device according to any one of the preceding Claims, wherein the bearing arrangement is arranged on a slide (2) for displacing along a wall rod (1).

16. Articulated holding device according to any one of the Claims 1 to 14, wherein the bearing arrangement is mounted in a stationary manner.

## Revendications

1. Support articulé, en particulier pour un élément sanitaire, comprenant
- un bras articulé (5),
- une tête articulée (8) placée à une extrémité du bras articulé (5) et présentant une surface enveloppante (9) à symétrie de révolution, et
- un logement (4) pour la tête articulée (8), lequel présente une coquille de logement (6) recouvrant au moins partiellement la surface enveloppante (9) à symétrie de révolution de la tête articulée (8) et ayant une surface de logement (17) correspondant à ladite surface enveloppante,
**caractérisé en ce que**
- le logement comprend une vis (12) vissée dans un écrou (14) en tant que moyen de pré-serrage pour la coquille de logement (6), la vis (12) s'étendant à travers une ouverture (11) de la tête articulée (8).

2. Support articulé selon la revendication 1, dans lequel la tête articulée (8) présente la forme d'un disque.

3. Support articulé selon la revendication 1 ou 2, dans lequel la coquille de logement (6) présente la forme d'un disque.

4. Support articulé selon l'une des revendications précédentes, dans lequel la surface enveloppante (9) à symétrie de révolution de la tête articulée (8) est une surface cylindrique.

5. Support articulé selon l'une des revendications 1 à 3, dans lequel la surface enveloppante (9) à symétrie de révolution de la tête articulée (8) et/ou la coquille de logement (6) est un disque sphérique.

6. Support articulé selon l'une des revendications précédentes, dans lequel le logement présente un limiteur d'angle de pivotement qui s'engage à l'intérieur de la tête articulée (8).

7. Support articulé selon l'une des revendications précédentes, dans lequel le logement forme un axe qui s'étend perpendiculairement à l'axe de rotation de la surface de la coquille de logement (6).

8. Support articulé selon l'une des revendications 1 à 7, dans lequel à un endroit le plus étroit (11a), un diamètre de l'ouverture (11) correspond à un diamètre de la vis (12).

9. Support articulé selon la revendication 8, dans lequel l'ouverture (11) de la tête articulée (8) s'évase en partant de l'endroit le plus étroit (11a).

10. Support articulé selon la revendication 9, dans lequel l'ouverture (11) présente une conicité.

11. Support articulé selon l'une des revendications 1 à 9, dans lequel l'ouverture (11) est conçue en tant que fente ayant une largeur constante.

12. Support articulé selon la revendication 11, dans lequel la fente est cunéiforme.

13. Support articulé selon l'une des revendications précédentes, dans lequel le bras articulé (5) s'étend au moins approximativement radialement par rapport à la tête articulée (8).

14. Support articulé selon l'une des revendications précédentes, dans lequel le logement présente un élément de recouvrement (18) recouvrant la tête articulée (8).

15. Support articulé selon l'une des revendications précédentes, dans lequel le logement est placé sur un coulisseau (2) pour pouvoir être déplacé le long d'une tige murale (1).

16. Support articulé selon l'une des revendications 1 à 14, dans lequel le logement est monté de manière fixe.
